# EUROPÄISCHE PATENTSCHRIFT

(11) **EP 0 320 697 B1**
(45) Veröffentlichungstag und Bekanntmachung des Hinweises auf die Patenterteilung: **31.07.1991**
(21) Anmeldenummer: 88119938.4
(22) Anmeldetag: 30.11.1988
(51) Int. Cl.: A24C 5/35

(54) **Einrichtung zum Herstellen und Verpacken von Zigaretten**
Device for making and packaging cigarettes
Dispositif de fabrication et d'emballage de cigarettes

(30) Priorität: 18.12.1987 DE 3742955
(43) Veröffentlichungstag der Anmeldung: 21.06.1989
(73) Patentinhaber: Focke & Co. (GmbH & Co.), 27283 Verden (DE)
(72) Erfinder: Focke, Heinz, D-2810 Verden (DE)
(74) Vertreter: Bolte, Erich, Dipl.-Ing.

(56) Entgegenhaltungen:
- EP-A- 0 208 190
- FR-A- 1 395 589
- GB-A- 1 301 843
- GB-A- 1 578 138
- GB-A- 2 143 788

## Beschreibung

Die Erfindung betrifft eine Einrichtung zum Herstellen und Verpacken von Zigaretten, mit wenigstens einer Zigaretten-Herstellmaschine und wenigstens einer Verpackungsmaschine, wobei Zigaretten-Herstellmaschine und Verpackungsmaschine durch einen Zigaretten-Förderer miteinander verbunden sind, der einen Zigaretten-Strom von quer zur Förderrichtung orientierten Zigaretten von der Zigaretten-Herstellmaschine zur Verpackungsmaschine fördert und der einen bogenförmigen, aus Speicherbändern gebildeten Zigaretten-Speicher zur Aufnahme eines Zigaretten-Vorrats aufweist, und der Zigaretten-Speicher als Durchlaufspeicher ausgebildet ist, dem Zigaretten an wenigstens einer Eingabestation zuführbar und aus dem Zigaretten an wenigstens einer mit Abstand von der Eingabestation gebildeten Entnahmestation abförderbar sind, wobei ein sich aus einem Zigaretten-Speicherstrom ergebenden Max.- und Min.-Pegel überwacht ist. Ein deratige Einrichtung ist aus GB-A-2 143 788 bekannt.

Bei der großtechnischen Herstellung und Verpackung von Zigaretten ist eine optimale Abstimmung von Zigaretten-Herstellmaschine(n) und Verpackungsmaschine(n) wichtige Voraussetzung für die Erzielung von Höchstleistungen. Es ist bereits bekannt, Zigaretten-Hertellmaschinen und Verpackungsmaschinen fördertechnisch direkt miteinander zu koppeln und die fortlaufend hergestellten Zigaretten durch einen Zigaretten-Förderer unmittelbar einen Verpackungsmaschine zuzuführen. Im Bereich des Zigaretten-Förderers kann dabei ein Zigaretten-Speicher gebildet sein, der einen Zigaretten-Vorrat zum Ausgleich von Leistungsunterschieden im Bereich der Zigaretten-Herstellmaschine oder der Verpackungsmaschine aufnimmt.

Bei einer bekannten Vorrichtung dieser Art (GB-A-1 299 174) ist der Zigaretten-Speicher bogenförmig ausgebildet, und zwar entweder als bzw. Teilkreisbogen oder schraubenförmiger Kreisbogen. Die durch den Zigaretten-Förderer zugeführten Zigaretten werden teilweise in den Zigaretten-Speicher eingefördert, der in der einen und in der anderen Richtung antreibbare, bogenförmige Förderbänder aufweist. Der Zigaretten-Speicher ist als Sack-Speicher ausgebildet. Die Zigaretten werden an ein und derselben Stelle eingefördert und für die Entleerung des Speichers entnommen.

Sack-Speicher sind aus grundsätzlichen Erwägungen nachteilig, da beträchtliche Restbestände an Zigaretten im Speicher über längere Zeiträume zurückbleiben. Diese sind dann für den Verbrauch nicht mehr geeignet.

Der Erfindung liegt die Aufgabe zugrunde, eine Einrichtung der eingangs genannten Art zum Herstellen und Verpacken von Zigaretten in der eingangs genannten Ausführung dahingehend weiterzuentwickeln und zu verbessern, daß bei schonender Behandlung der Zigaretten eine leistungsfähige Förderung von gegebenenfalls mehreren Zigaretten-Herstellmaschinen zu gegebenenfalls mehreren Verpackungsmaschinen möglich ist unter Bereitstellung eines wirksamen Zigaretten-Speichers.

Zur Lösung dieser Aufgabe ist die erfindungsgemäße Einrichtung des eingangs genannten Art dadurch gekennzeichnet, des Zigaretten-Speicherstrom auf den einen geschlossenen Ring konstanter Dimension bildenden, jeweils mit Abstand aneinander auschließenden Speicherbändern gebildet ist.

Der ringförmige bzw. kreisbogenförmige Zigaretten-Speicher besteht erfindungsgemäß aus einer Mehrzahl von in horizontaler Ebene sich erstreckenden Speicherbändern, die stets in einer Richtung angetrieben sind, nämlich von einer Eingabestation zu einer Entnahmestation. Mehrere jeweils kreisbogenförmige Speicherbänder schließen aneinander an unter Bildung eines geschlossenen Ringes. Diesem werden Zigaretten über mehrere Eingabestationen zugeführt und über mehrere Entnahmestationen entnommen. Eingabestation und Entnahmestation sind jeweils zwischen aufeinanderfolgenden bogenförmigen Speicherbändern gebildet.

Besonders vorteilhaft ist eine Ausführung, bei der drei Zigaretten-Herstellmaschinen mit annähernd gleichen Abständen voneinander unterhalb des ringförmigen Zigaretten-Speichers angeordnet sind. Die gefertigten Zigaretten werden über kurze Zigaretten-Förderer mit einem aufrechten Förderabschnitt dem Zigaretten-Speicher zugeführt. Zwei entsprechend leistungsfähige Verpackungsmaschinen sind mit Abstand vom ringförmigen Zigaretten-Speicher angeordnet. Sie werden über je eine Entnahmestation mit ― im Grundriß gesehen ― tangential anschließendem Zigaretten-Förderer aus dem Zigaretten-Speicher versorgt.

Bei der erfindungsgemäßen Einrichtung durchlaufen demnach alle Zigaretten den Zigaretten-Speicher. Es bleiben in diesem keine "Rückstände". Der Zigarettenpegel im Zigaretten-Speicher wird laufend überwacht. Daraus können Steuersignale abgeleitet werden für den Betrieb der Zigaretten-Herstellmaschinen einerseits und die Verpackungsmaschinen andererseits. Weiterhin kann anhand des gemessenen Zigarettenpegels im Zigaretten-Speicher die Antriebsgeschwindigkeit der Speicherbänder verändert werden, und zwar ― soweit erforderlich ― individuell für jedes Speicherband.

Die Speicherbänder sind so ausgebildet, daß ein oberer Fördertrum zur Auflage der Zigaretten annähernd zur horizontal gerichtet ist, gegebenenfalls mit einer geringfügig abfallenden Neigung zum Mittelpunkt hin. Die Speicherbänder bzw. deren Gurte sind breiter als die Länge der Zigaretten, so daß diese ohne seitliche Begrenzungen frei auf dem Speicherband bzw. dem Fördertrum aufliegen können. Die Speicherbänder werden über kegelstumpfförmige Umlenkwalzen geleitet.

Weitere Merkmale der Erfindung betreffen die Ausbildung des Zigaretten-Speichers und der Einzelheiten desselben sowie die Ausbildung der Zigaretten-Förderer.

Ein Ausführungsbeispiel der Erfindung wird nachfolgend anhand der Zeichnungen näher erläutert. Es zeigt:

- Fig. 1: ein Ausführungsbeispiel der Einrichtung im schematischen Grundriß,
- Fig. 2: eine Seitenansicht bzw. einen diametralen Querschnitt zu der Einrichtung gemäß Fig. 1 in vergrößertem Maßstab,
- Fig. 3: einen Teil eines Zigaretten-Speichers im Grundriß, bei nochmals vergrößertem Maßstab,
- Fig. 4: einen Abschnitt des Zigaretten-Speichers in Seitenansicht bzw. Vertikalschnitt.

Bei der industriellen Herstellung und Verpackung von Zigaretten ist eine Abstimmung zwischen der Leistungsfähigkeit von Zigaretten-Herstellmaschinen einerseits und Verpackungsmaschinen andererseits erforderlich, wenn die Zigaretten von der Zigaretten-Herstellmaschine ohne größere Zwischenspeicher unmittelbar an Verpackungsmaschinen übergeben werden.

Bei dem dargestellten Ausführungsbeispiel ist eine Kapazitätsabstimmung in der Weise gegeben, daß drei Zigaretten-Herstellmaschinen 10, 11, 12 zwei Verpackungsmaschinen 13, 14 zugeordnet sind. Aufbau und Arbeitsweise der Zigaretten-Herstellmaschinen 10, 11, 12 einerseits und der Verpackungsmaschinen 13, 14 andererseits können konventioneller Art sein.

Die von den Zigaretten-Herstellmaschinen 10, 11, 12 gefertigten Zigaretten 15 werden einem gemeinsamen Verteiler bzw. Zigaretten-Speicher 16 zugeführt und von diesem entsprechend der Kapazität an die Verpackungsmaschinen 13, 14 abgegeben. Der Zigaretten-Speicher 16 ist im Grundriß kreisringförmig ausgebildet. Von den Zigaretten-Herstellmaschinen 10, 11, 12 kommende Zigaretten-Zuförderer 17 transportieren die Zigaretten 15 in den Zigaretten-Speicher 16. Entsprechend ausgebildete Zigaretten-Abförderer 18 führen die Zigaretten 15 den Verpackungsmaschinen 13, 14 zu.

Der Zigaretten-Speicher 16 ist als praktisch geschlossene Kreisförderbahn auf erhöhtem Niveau, nämlich oberhalb der Zigaretten-Herstellmaschinen 10, 11, 12 und der Verpackungsmaschinen 13, 14 angeordnet, beim vorliegenden Ausführungsbeispiel auf einer mittigen Tragsäule 19 mit am oberen Ende angebrachten Tragteller 20. An dessen äußerem Rand befindet sich der als Zigaretten-Förderer ausgebildete Zigaretten-Speicher 16.

Die Zigaretten-Zuförderer 17 der Zigaretten-Herstellmaschinen 10, 11, 12 bestehen aus einem Horizontalförderer 21 und einem Vertikalförderer 22. Ersterer schließt unmittelbar an die Zigaretten-Herstellmaschinen 10, 11, 12 an, während der Vertikalförderer 22 im Zigaretten-Speicher 16 mündet.

Gleichermaßen besteht der Zigaretten-Abförderer 18 aus einem Horizontalförderer 23 und einem Vertikalförderer 24.

Die Zigaretten-Zuförderer 17 und Zigaretten-Abförderer 18 bestehen aus Förderbändern, nämlich Horizontalbändern 25 und Vertikalbändern 26. Zwischen jeweils zwei im Abstand voneinander angeordneten Horizontalbändern 25 bzw. zwischen zwei im Abstand voneinander angeordneten Vertikalbändern 26 wird ein Zigarettenstrom 27 gefördert. Dieser besteht aus quer zur Förderrichtung orientierten, parallel gerichteten, im übrigen aber ungeordneten Zigaretten 15. Die Abmessungen der Förderbänder (Horizontalbänder, Vertikalbänder) bzw. die Abstände der Fördertrums derselben voneinander ist so gewählt, daß sich bei gleichgerichteter Antriebsbewegung derselben ein sich ständig weiterbewegender Zigarettenstrom 27 ergibt.

Die Horizontalförderer 21 bzw. 23 sind bei dem vorliegenden Beispiel ― im Grundriß der Einrichtung gesehen ― tangential zum kreisförmigen Zigaretten-Speicher 16 gerichtet. Die Zuführung der Zigaretten 15 zu diesem erfolgt von unten. Ebenso werden die Zigaretten 15 dem Zigaretten-Speicher 16 in Richtung nach unten entnommen.

Der Zigaretten-Speicher 16 besteht aus mehreren einander zu einem geschlossenen Kreis ergänzenden kreisbogenförmigen Speicherbändern 28, 29..34. Jedes dieser Speicherbänder 28..34 ist über kegelstumpfförmige Walzen geführt, nämlich jeweils eine Antriebswalze 35 und eine Umlenkwalze 36. Die Speicherbänder 28..34 haben unterschiedliche Länge. Zum einen ist die Länge der Speicherbänder 28..34 durch die örtliche Lage von den Zigaretten-Zuförderern 17 zugeordneten Eingabestationen 37, 38 und 39 bestimmt und zum anderen durch die Position von den Zigaretten-Abförderern 18 zugeordneten Entnahmestationen 40, 41. Speicherbänder 28..34 enden jeweils im Bereich der vorgenannten Stationen. Des weiteren ist die Länge der Speicherbänder 28..34 durch eine technisch sinnvolle Begrenzung bestimmt, wie im Falle der Speicherbänder 30, 31 bzw. 33 und 34. Das Speicherband 32 hat eine verhältnismäßig geringe Länge durch die enge Nachbarschaft der Eingabestation 38 sowie der Entnahmestation 41.

Im Bereich der genannten Stationen 37..41 sind jeweils Antriebswalze 35 und Umlenkwalze 36 benachbarter Speicherbänder 28..34 mit Abstand voneinander angeordnet. In diesem Bereich mündet jeweils ein Vertikalförderer 22 oder 24 der Zigaretten-Zuförderer 17 und der Zigaretten-Abförderer 18. Wie insbesondere aus Fig. 4 ersichtlich enden Vertikalbänder 26 mit Abstand unterhalb der Speicherbänder 28..34. Ein kleiner Zwischenraum wird durch seitliche Führungswände 42 überbrückt. Oberhalb derselben gelangt der aufwärts geförderte Zigarettenstrom 27 in den Wirkungsbereich der benachbarten Speicherbänder 28..34. Diese bewirken eine Umlenkung des Zigarettenstroms 27 in die Ebene des Zigaretten-Speichers 16 und einen Weitertransport längs der Kreisbahn desselben in stets ein und derselben Richtung.

Im Bereich des Zigaretten-Speicher 16 ergibt sich ein ringförmiger Zigaretten-Speicherstrom 43 aus annähernd radial orientierten Zigaretten 15 mit unterschiedlichem Niveau. Dieses wird durch geeignete Kontrollorgane (Lichtschranken oder dgl.) überwacht, derart, daß sich der Zigaretten-Speicherstrom 43 zwischen einem Maximalpegel 44 und einen Minimalpegel 45 einstellt. Ersterer hat eine Höhe von beispielsweise 30 cm, letzterer eine Höhe von 5 cm, so daß bei dem beschriebenen Ausführungsbeispiel der Speicherbereich eine Höhe von 25 cm aufweist.

Im Bereich der Entnahmestation 40, 41 wird ein Teil des Zigaretten-Speicherstroms 43 nach unten geleitet in einen zwischen benachbarten Speicherbändern 28..24 angeordneten Vertikalförderer 24 zur Zuführung an eine Verpackungsmaschine 13, 14. In den Zigaretten-Abförderern 18 wird auf diese Weise ständig ein der Verarbeitungskapazität der Verpackungsmaschine 13, 14 entsprechender Zigarettenstrom 27 aufrechterhalten.

Die Speicherbänder 28..34 sind so angeordnet, daß ein Obertrum 46 jeweils die Auflage für die Zigaretten 15 bzw. für den Inhalt des Zigaretten-Speichers 16 bildet. Die Speicherbänder 28..34 haben eine deutlich größere Breite als die Länge der Zigaretten 15. Diese liegen quer zur Längsrichtung der Speicherbänder 28..34 auf diesen, und zwar ohne seitliche Begrenzungen oder Führungen. Die Formation der quer bzw. radial orientierten Zigaretten ist verhältnismäßig formstabil, so daß es seitlicher Führungen auf den Speicherbändern 28..34 nicht bedarf.

Jedes Speicherband 28..34 wird durch eine Antriebswalze 35 und eine Umlenkwalze 36 getragen. Die mit ihren Achsen radial gerichteten Walzen sind am Außenrand des Tragtellers 20 gelagert, und zwar an einer aufrechten Tragwand 47 im Bereich eines radial nach außen gerichteten Vorsprungs 48 des Tragtellers 20. Antriebswalze 35 wie Umlenkwalze 36 sind kegelstumpfförmig ausgebildet mit kleinerem Durchmesser an der radial innenliegenden Seite. Dadurch ergibt sich der kreisbogenförmige Verlauf der Speicherbänder 28..34. An der Unterseite desselben ist jeweils eine durchgehende Führungsrippe 49 angeformt, die mit einer Ringnut 50 der Antriebswalze 35 und Umlenkwalze 36 in Eingriff steht. Durch diese formschlüssige Lagerung der Speicherbänder 28..34 auf Antriebswalze 35 und Umlenkwalze 36 werden Querverschiebungen derselben auf den Walzen vermieden.

Jedem Speicherband 28..34 ist ein Antriebsmotor 51 zugeordnet. Dieser ist an der Innenseite der Speicherbänder 28..34 am Tragteller 20 gelagert. Über Antriebsräder 52 steht der Antriebsmotor 51 in Eingriff mit einer Welle 53 der Antriebswalze 35.

Die in gleicher Richtung angetriebenen Speicherbänder 28..34 bewirken einen Transport des Zigaretten-Speicherstroms 43 in stets einer Richtung des Zigaretten-Speichers 16. Unter Veränderung des Pegels im Bereich zwischen Maximalpegel 44 und Minimalpegel 45 werden Zigaretten im Bereich der Eingabestationen 37, 38, 39 dem Speicherstrom 43 zugeführt und im Bereich der Entnahmestationen 40, 41 entnommen. Je nach momentaner Leistungs- bzw. Aufnahmefähigkeit der Zigaretten-Herstellmaschinen 10, 11, 12 einerseits und der Verpackungsmaschinen 13, 14 andererseits können die Speicherbänder 28..34 mit unterschiedlichen Geschwindigkeiten angetrieben werden, auch im Verhältnis untereinander, so daß Unterschiede im Bereich der Zigarettenzuführung oder im Bereich der Zigarettenentnahme ausgeglichen werden.

## Patentansprüche

1. Einrichtung zum Herstellen und Verpacken von Zigaretten (15), mit wenigstens einer Zigaretten-Herstellmaschine (10, 11, 12) und wenigstens einer Verpackungsmaschine (13, 14), wobei Zigaretten-Herstellmaschine und Verpackungsmaschine durch einen Zigaretten-Förderer miteinander verbunden sind, der einen Zigaretten-Strom von quer zur Förderrichtung orientierten Zigaretten (15) von der Zigaretten-Herstellmaschine zur Verpackungsmaschine fördert und der einen bogenförmigen, aus Speicherbändern (28...34) gebildeten Zigaretten-Speicher (16) zur Aufnahme eines Zigaretten-Vorrats aufweist, und der Zigaretten-Speicher (16) als Durchlaufspeicher ausgebildet ist, dem Zigaretten (15) in wenigstens einer Eingabestation (37, 38, 39) zuführbar und aus dem Zigaretten (15) in wenigstens einer mit Abstand von der Eingabestation gebildeten Entnahmestation (40; 41) abförderbar sind, wobei ein sich aus einem Zigaretten-Speicherstrom (43) ergebender Max.- und Min.-Pegel (44, 45) überwacht ist, **dadurch gekennzeichnet**, daß auf den einen geschlossenen Ring (16) konstantes Dimension bildenden, jeweils mit Abstand aneinander anschließenden Speicherbändern (28..34) ein Zigaretten-Speicherstrom (43) gebildet ist.

2. Einrichtung nach Anspruch 1, dadurch gekennzeichnet, daß der Zigaretten-Speicher (16) aus wenigstens einem kreisbogenförmigen, angetriebenen Speicherband (28, 29, 30, 31, 32, 33, 34) besteht, auf dessen oberen, in einer horizontalen Ebene geführten Obertrum (46) der Zigaretten-Speicherstrom (43) gebildet und von einer Eingabestation zu einer Entnahmestation förderbar ist.

3. Einrichtung nach Anspruch 1 oder 2, dadurch gekennzeichnet, daß das Speicherband (28..34) bzw. dessen Obertrum (46) ausschließlich in einer Richtung des kreisförmigen Zigaretten-Speichers (16) antreibbar ist.

4. Einrichtung nach Anspruch 1 sowie einem oder mehreren der weiteren Ansprüche, dadurch gekennzeichnet, daß dem Zigaretten-Speicher (16) mehrere, insbesondere drei Zigaretten-Herstellmaschinen (10, 11, 12) und mehrere, insbesondere zwei Verpackungsmaschinen (13, 14) zugeordnet sind, wobei jede Zigaretten-Herstellmaschine (10, 11, 12) eine Eingabestation (37, 38, 39) und jede Verpackungsmaschine (13, 14) eine Entnahmestation des Zigaretten-Speichers (16) aufweist.

5. Einrichtung nach Anspruch 4 sowie einem oder mehreren der weiteren Ansprüche, dadurch gekennzeichnet, daß die Eingabestationen (37, 38, 39) und die Entnahmestationen (40, 41) des Zigaretten-Speichers (16) längs des Umfangs desselben verteilt angeordnet sind, wobei benachbarte Eingabestation (37, 38, 39) und Entnahmestation (40, 41) jeweils durch ein Speicherband (28..34) miteinader verbunden sind.

6. Einrichtung nach Anspruch 1 sowie einem oder mehreren weiteren Ansprüche, dadurch gekennzeichnet, daß die Zigaretten (15) dem Zigaretten-Speicher (16) von unter her zuführbar und/oder nach unten entnehmbar sind, insbesondere jeweils im Bereich von in Umfangsrichtung aufeinanderfolgenden Speicherbändern (28..34).

7. Einrichtung nach Anspruch 6, dadurch gekennzeichnet, daß die (drei) Zigaretten-Herstellmaschinen (10, 11, 12) unterhalb des Zigaretten-Speichers (16) mit etwa gleich großen Abständen voneinander angeordnet und durch Zigaretten-Zuförderer (17) aus Horizontalförderer (21) und Vertikalförderer (22) an den Zigaretten-Speicher (16) angeschlossen sind.

8. Einrichtung nach Anspruch 6, dadurch gekennzeichnet, daß die (zwei) Verpackungsmaschinen (13, 14) mit Abstand vom Zigaretten-Speicher (16) angeordnet und über einen Zigaretten-Abförderer (18) mit Horizontalförderer (23) und Vertikalförderer (24) mit diesem verbunden sind.

9. Einrichtung nach Anspruch 2 sowie einem oder mehreren der weiteren Ansprüche, dadurch gekennzeichnet, daß die kreisbogenförmig verlaufenden Speicherbänder (28..34) über kegelstumpfförmige Walzen (Antriebswalze 35, Umlenkwalze 36) geführt sind und auf diesen formschlüssig aufliegen, insbesondere durch eine in eine Ringnut (50) von Antriebswalze (35) und Umlenkwalze (36) eintretende Führungsrippe (49) an der Unterseite der Speicherbänder (28..34).

10. Einrichtung nach Anspruch 1 sowie einem oder mehreren der weiteren Ansprüche, dadurch gekennzeichnet, daß die Zigaretten (15) bzw. der aus diesen gebildete Zigaretten Speicherstrom (43) auf dem Obertrum (46) der Speicherbänder (28..34) ohne Seitenbegrenzung und Seitenführung aufliegt, wobei der Obertrum (46) deutlich breiter ist als die Länge der Zigaretten (15).

11. Einrichtung nach Anspruch 1 sowie einem oder mehreren der weiteren Ansprüche, dadurch gekennzeichnet, daß die Speicherbänder (28..34) am Außenumfang eines tellerförmigen Traggestells (Tragteller 20) mit zentraler Tragsäule (19) angeordnet sind.

## Claims

1. Apparatus for the production and packaging of cigarettes (15), with at least one cigarette-producing machine (10, 11, 12) and at least one packaging machine (13, 14), the cigarette-producing machine and the packaging machine being connected to one another by means of a cigarette conveyor which conveys a cigarette stream of cigarettes (15) oriented transversely relative to the conveying direction from the cigarette-producing machine to the packaging machine and which has an arcuate cigarette store (16) formed from storage belts (28 to 34) for receiving a cigarette stock, and the cigarette store (16) is designed as a continuous-flow store, to which cigarettes (15) can be fed in at least one entry station (37, 38, 39) and from which cigarettes (15) can be conveyed away in at least one extraction station (40; 41) formed at a distance from the entry station, a maximum and minimum level (44, 45) resulting from a cigarette storage stream (43) being monitored, characterised in that a cigarette storage stream (43) is formed on the storage belts (28 to 34) which form a closed ring (16) of constant dimension and follow one another at a mutual distance in each case.

2. Apparatus according to Claim 1, characterised in that the cigarette store (16) consists of at least one driven storage belt (28, 29, 30, 31, 32, 33, 34) in the form of an arc of a circle, on the upper strand (46) of which, guided in a horizontal plane, the cigarette storage stream (43) is formed and can be conveyed from an entry station to an extraction station.

3. Apparatus according to Claim 1 or 2, characterised in that the storage belt (28 to 34) or its upper strand (46) can be driven only in one direction of the circular cigarette store (16).

4. Apparatus according to Claim 1 and one or more of the further claims, characterised in that several, especially three cigarette-producing machines (10, 11, 12) and several, especially two packaging machines (13, 14) are assigned to the cigarette store (16), each cigarette-producing machine (10, 11, 12) having an entry station (37, 38, 39) and each packaging machine (13, 14) having an extraction station of the cigarette store (16).

5. Apparatus according to Claim 4 and one or more of the further claims, characterised in that the entry stations (37, 38, 39) and the extraction stations (40, 41) of the cigarette store (16) are arranged distributed along the circumference of the latter, an adjacent entry station (37, 38, 39) and extraction station (40, 41) being connected respectively to one another by means of a storage belt (28 to 34).

6. Apparatus according to Claim 1 and one or more of the further claims, characterised in that the cigarettes (15) can be fed to the cigarette store (16) from below and/or extracted in a downward direction, especially respectively in the region of storage belts (28 to 34) succeeding one another in the circumferential direction.

7. Apparatus according to Claim 6, characterised in that the three cigarette-producing machines (10, 11, 12) are arranged underneath the cigarette store (16) at approximately equal distances from one another and are connected to the cigarette store (16) by means of cigarette feed conveyors (17) consisting of a horizontal conveyor (21) and of a vertical conveyor (22).

8. Apparatus according to Claim 6, characterised in that the two packaging machines (13, 14) are arranged at a distance from the cigarette store (16) and are connected to the latter via a cigarette discharge conveyor (18) with a horizontal conveyor (23) and with a vertical conveyor (24).

9. Apparatus according to Claim 2 and one or more of the further claims, characterised in that the storage belts (28 to 34) extending in the form of an arc of a circle are guided via frustoconical rollers (drive roller 35 and deflecting roller 36) and rest positively on these, especially by means of a guide rib (49) entering an annular groove (50) of the drive roller (35) and deflecting roller (36) and located on the underside of the storage belts (28 to 34).

10. Apparatus according to Claim 1 and one or more of the further claims, characterised in that the cigarettes (15) or the cigarette storage stream (43) formed from these rest on the upper strand (46) of the storage belts (28 to 34) without lateral limitation and lateral guidance, the upper strand (46) being clearly wider than the length of the cigarettes (15).

11. Apparatus according to Claim 1 and one or more of the further claims, characterised in that the storage belts (28 to 34) are arranged on the outer circumference of a disc-shaped supporting mount (supporting disc 20) with a central supporting column (19).

## Revendications

1. Dispositif pour la fabrication et l'emballage de cigarettes (15), comportant au moins une machine de fabrication de cigarettes (10, 11, 12) et au moins une machine d'emballage (13, 14), ces machines étant reliées par un transporteur de cigarettes qui conduit un courant de cigarettes (15) orientées perpendiculairement à la direction de transport de la machine de fabrication de cigarettes à la machine d'emballage et présente un magasin à cigarettes arqué (16) formé de bandes (28 à 34) destiné à recevoir une provision de cigarettes, et ce magasin à cigarettes (16) est un magasin de passsage auquel des cigarettes (15) peuvent être amenées à au moins un poste d'entrée (37, 38, 39) et d'où des cigarettes (15) peuvent être évacuées à au moins un poste de sortie (40, 41) situé à une certaine distance du poste d'entrée, un niveau maximal (44) et un niveau minimal (45) résultant d'un courant de cigarettes (43) dans le magasin étant contrôlés, caractérisé par le fait que sur les bandes (28 à 34) du magasin, qui forment un anneau fermé (16) de dimension constante et se suivent avec un intervalle entre elles, est formé un courant de cigarettes (43).

2. Dispositif selon la revendication 1, caractérisé par le fait que le magasin à cigarettes (16) est constitué d'au moins une bande en arc de cercle entraînée (28, 29, 30, 31, 32, 33, 34), sur le brin supérieur (46), situé dans un plan horizontal, de laquelle le courant de cigarettes (43) du magasin est formé et peut être conduit d'un poste d'entrée à un poste de sortie.

3. Dispositif selon l'une des revendications 1 et 2, caractérisé par le fait que la bande (28 à 34) du magasin circulaire à cigarettes (16), ou son brin supérieur (46), est mue (mû) dans un seul sens de ce magasin.

4. Dispositif selon la revendication 1 et une ou plusieurs des autres revendications, caractérisé par le fait qu'au magasin à cigarettes (16) sont adjointes plusieurs, en particulier trois, machines de fabrication de cigarettes (10, 11, 12) et plusieurs, en particulier deux, machines d'emballage (13, 14), chacune des machines de fabrication de cigarettes (10, 11, 12) présentant un poste d'entrée (37, 38, 39) du magasin à cigarettes (16) et chacune des machines d'emballage (13, 14) présentant un poste de sortie de ce magasin.

5. Dispositif selon la revendication 4 et une ou plusieurs des autres revendications, caractérisé par le fait que les postes d'entrée (37, 38, 39) et les postes de sortie (40, 41) du magasin à cigarettes (16) sont placés répartis le long de la circonférence de celui-ci, chaque poste d'entrée (37, 38, 39) étant relié au poste de sortie (40, 41) vosin de lui par une bande (28 à 34) du magasin.

6. Dispositif selon la revendication 1 et une ou plusieurs des autres revendications, caractérisé par le fait que les cigarettes (15) sont amenées au magasin à cigarettes (16) d'en bas et/ou en sont évacuées vers le bas, en particulier dans la zone de bandes de magasin (28 à 34) se suivant dans la direction circonférentielle.

7. Dispositif selon la revendication 6, caractérisé par le fait que les (trois) machines de fabrication de cigarettes (10, 11, 12) sont placées au-dessous du magasin à cigarettes (16) à peu près à égale distance les unes des autres et reliées au magasin à cigarettes (16) par des transporteurs d'amenée de cigarettes (17) contitués d'un transporteur horizontal (21) et d'un transporteur vertical (22).

8. Dispositif selon la revendication 6, caractérisé par le fait que les (deux) machines d'emballage (13, 14) sont placées à une certaines distance du magasin à cigarettes (16) et reliées chacune à celui-ci par un transporteur d'évacuation de cigarettes (18) comportant un transporteur horizontal (23) et un transporteur vertical (24).

9. Dispositif selon la revendication 2 et une ou plusieurs des autres revendications, caractérisé par le fait que les bandes (28 à 34) du magasin, en arc de cercle, passent sur des rouleaux tronconiques (rouleau moteur 35, rouleau de renvoi 36) et s'appuient sur ceux-ci avec emboîtement, en particulier par une nervure de guidage (49), prévue sur le dessous d'elles, qui entre dans une gorge (50) du rouleau moteur (35) et du rouleau de renvoi (36).

10. Dispositif selon la revendication 1 et une ou plusieurs des autres revendications, caractérisé par le fait que les cigarettes (15), ou le courant de cigarettes (43) formé dans le magasin, repose sur le brin supérieur (46) des bandes (28 à 34) du magasin sans limitation latérale ni guidage latéral, ce brin supérieur (46) ayant une largeur nettement supérieure à la longueur des cigarettes (15).

11. Dispositif selon la revendication 1 et une ou plusieurs des autres revendications, caractérisé par le fait que les bandes (28 à 34) du magasin sont placées sur le pourtour extérieur d'un bâti support en forme de plateau (plateau support 20) à colonne support centrale (19).
